# EUROPÄISCHE PATENTANMELDUNG

(11) **EP 2 138 631 A1**
(43) Veröffentlichungstag der Anmeldung: **30.12.2009**
(21) Anmeldenummer: 09162916.2
(22) Anmeldetag: 17.06.2009
(51) Int. Cl.: D21F 5/02

(54) **Trocknungsanordnung und Zylinder**

(30) Priorität: 26.06.2008 DE 102008002656
(71) Anmelder: Voith Patent GmbH, 89522 Heidenheim (DE)
(72) Erfinder: Gruber-Nadlinger, Thomas, 3442 Langenrohr (AT); Studentschnig, Alexander, 3100 St. Pölten/Oberwagram (AT); Schleidt, Bernhard, 1230 Wien (AT); Panzenböck, Michael, 8700 Leoben (AT); Müller, Ansgar, 89073 Ulm (DE); Karner, Norbert, 3375 Krummnussbaum (AT); Jantschgi, Jürgen, 9400 Wolfsberg (AT); Friedl, Nikolaus, Dr., 1180 Wien (AT); Hackl, Thomas, 3150 Wilhelmsburg (AT); Graf-Müller, Harald, 8321 St. Margarethen an der Raab (AT); Halmschlager, Günter, 3500 Krems (AT); Boden, Herbert, 3100 St. Pölten (AT)

(57) **Zusammenfassung**

Eine Trocknungsanordnung zum Trocknen einer laufenden Faserstoffbahn, insbesondere Papier-, Karton- oder Tissuebahn, umfasst einen beheizbaren, einen drehbaren Mantel (12) umfassenden Zylinder (10), insbesondere Trockenzylinder, um den die Faserstoffbahn zusammen mit einem äußeren Pressband geführt ist, sowie wenigstens einer Druckvorrichtung zur Beaufschlagung des den beheizbaren Zylinder (10) zusammen mit der die Faserstoffbahn umschlingenden äußeren Pressbandes. Dabei ist der Zylindermantel (12) von einem drehfesten Stützkern (14) durchsetzt und drehbar an diesem abgestützt.

## Beschreibung

Die Erfindung betrifft eine Trocknungsanordnung zum Trocknen einer laufenden Faserstoffbahn, insbesondere Papier-, Karton- oder Tissuebahn, mit einem beheizbaren, einen drehbaren Mantel umfassenden Zylinder, insbesondere Trockenzylinder, um den die Faserstoffbahn zwischen diesem und mit einem äußeren impermeablen Pressband geführt ist, sowie mit wenigstens einer Druckvorrichtung zur Beaufschlagung des den beheizbaren Zylinder zusammen mit der Faserstoffbahn umschlingenden äußeren Pressbandes. Sie betrifft ferner einen beheizbaren, drehbaren Mantel aufweisenden Zylinder für eine solche Trocknungsanordnung. Trocknungsvorrichtungen der genannten Art sind in den Druckschriften EP-A-1 780 331, WO-A-2005/100682, DE-A-10 2004 017 810 und WO-A-2006/072505 beschrieben.

Bei diesen so genannten "BoostDryers" wird die Faserstoffbahn zur Verbesserung der Trocknungsrate an den beheizten Zylinder gepresst, um den Wärmeübergang vom Zylinder auf die Bahn durch einen entsprechend verbesserten Kontakt zu erhöhen. Insbesondere bei sehr feuchten Faserstoffbahnen stellt auch das Auspressen des Wassers aus der Bahn einen wesentlichen Faktor dar. Durch den Anpressvorgang in Kombination mit der Temperatur sind die Eigenschaften der Faserstoffbahn positiv beeinflussbar. Das Anpressen kann beispielsweise durch einen unter Druck stehenden Wassermantel erfolgen, der den Zylinder z.B. über einen Winkelbereich von 270 bis 300° umschlingt, so dass die Faserstoffbahn durch davor und danach angeordnete Walzen um den Zylinder geführt werden kann. Der Wassermantel kann also nicht geschlossen sein, so dass sich je nach Druckbeaufschlagung und Druckverteilung innerhalb der Druckhaube bzw. Druckzonen innerhalb der Haube erhebliche Differenzkräfte ergeben, die bei rotierendem Trockenzylinder hohe Biegekräfte verursachen und in den führerseitig und triebseitig angeordneten Lagern zu hohen Lagerkräften führen können.

Die zumeist verwendete gelenkige Lagerung über Pendelrollenlager führt vor allem bei breiten Zylindermänteln und entsprechend großen Lagerabständen zu hohen Durchbiegungen des Zylinders und bei wärmetechnisch optimierten Zylindern mit dünnwandiger Außenschale bzw. Mantel zu hohen Belastungen in der äußeren Schale.

Systeme mit optimierter Haubendruckverteilung, die diese hohen Belastungen reduzieren können, besitzen zumeist technologische Nachteile oder reduzieren die Effizienz der Trocknung.

Bei der aus der DE-A-10 2004 017 810 bekannten Trocknungsanordnung der eingangs genannten Art ist unterhalb des Zylinders eine Stützeinrichtung vorgesehen, die ein oder zwei Stützwalzen, mehrere über die Breite des Zylinders nebeneinander angeordnete Rollen, einen Stützschuh oder ein Stützband umfassen kann. Eine derartige externe Stützeinrichtung erfordert jedoch relativ viel Platz, der häufig nicht zur Verfügung steht.

Der Erfindung liegt die Aufgabe zugrunde, eine verbesserte Trocknungsanordnung der eingangs genannten Art zu schaffen, bei der die zuvor erwähnten Probleme beseitigt sind. Dabei soll insbesondere erreicht werden, dass trotz der hohen, aus den Druckdifferenzen resultierenden Lasten, die auf den Zylinder wirken, die Belastungen in der äußeren Schale oder Zylindermantel und entsprechend auch die Durchbiegung des Zylindermantels möglichst gering gehalten werden.

Erfindungsgemäß wird diese Aufgabe dadurch gelöst, dass der Zylindermantel von einem drehfesten Stützkern durchsetzt und drehbar an diesem abgestützt ist.

Durch den drehfesten Stützkern, bei dem es sich insbesondere um eine möglichst steife Stützkonstruktion handeln kann, werden die Belastungen in dem Zylindermantel bzw. Außenschale auf ein Minimum reduziert, wodurch entsprechend auch die Durchbiegung des Zylindermantels geringer wird.

Bevorzugt ist der Stützkern fest mit einer dem Zylinder zugeordneten Stuhlung verbunden.

Da die durch den Kern gebildete Stützkonstruktion drehfest ausgeführt ist, kann sie also starr mit der Stuhlung verbunden werden. Der je nach Anzahl und Art der Lagerung mehr oder weniger steif ausgeführte Zylindermantel bzw. Außenschale rotiert auf dem stehenden Stützkern.

Aufgrund der festen Einspannung in der Stuhlung kann der drehfeste Stützkern auch Biegemomente in diese einleiten, wodurch bereits eine durchbiegungsreduzierte Biegelinie erreicht werden kann. Da der Stützkern auch nicht beschleunigt oder verzögert werden muss, ist dessen Gewicht, das bei einer besonders stabilen Bauweise auch größer sein kann, von untergeordneter Bedeutung.

Von Vorteil ist insbesondere auch, wenn der Stützkern aus mehreren Segmenten zusammengesetzt ist.

Indem der Aufbau des Stützkerns segmentweise durchgeführt werden kann, sind lediglich einzelne, kleinere und entsprechend leichtere Komponenten zu transportieren, die dann erst in der Papierfabrik zusammengesetzt werden müssen.

Der Stützkern kann eine zumindest im Wesentlichen zylindrische Form besitzen.

Von Vorteil ist aber auch, wenn der Stützkern eine Vorkrümmung besitzt.

Der Stützkern ist bevorzugt hohl. Er kann also beispielsweise eine hohlzylindrische Form besitzen.

Gemäß einer bevorzugten praktischen Ausführungsform der erfindungsgemäßen Trocknungsanordnung ist im Inneren des hohlen Stützkerns wenigstens ein sich vorzugsweise quer zur Zylinderachse erstreckendes Stützelement, insbesondere Strebe, angeordnet.

Bevorzugt sind mehrere in Richtung der Zylinderachse aufeinander folgende, sich vorzugsweise jeweils quer zur Zylinderachse erstreckende Stützelemente vorgesehen.

Dabei ist es von Vorteil, wenn wenigstens ein Stützelement variabel einstellbar ist.

Hierbei können das bzw. die Stützelemente vorteilhafterweise zur Einstellung an einer jeweiligen vorgebbaren Vorkrümmung des Zylindermantels entsprechend variabel einstellbar sein.

Der Stützkern kann also beispielsweise zusätzlich mit Stütz- oder Stellelementen auf eine solche Weise fest eingestellt oder im Betrieb variabel verstellt werden, dass unter der Betriebslast, wie insbesondere der sich je nach Anordnung ändernden Gewichtskraft eine minimale Verformung der darauf rotierenden Schale bzw. des Zylindermantels präsentiert.

Bei den Stütz- bzw. Stellelementen kann es sich insbesondere um mechanische, elektrische, hydraulische und/oder pneumatische Elemente handeln.

Gemäß einer zweckmäßigen praktischen Ausführungsform der erfindungsgemäßen Trocknungsanordnung sind Mittel vorgesehen, um die Einstellung des bzw. der Stützelemente insbesondere automatisch auf die im Betrieb am Zylinder auftretende Belastungsverteilung entlang einer Linie, vorzugsweise entlang der Zylinderachse, und/oder dreidimensional auf die im Betrieb auftretende Zylindermantelverformung abzustimmen.

Bevorzugt sind Mittel zur insbesondere automatischen Überwachung der im Zylindermantel und/oder im Stützkern während des Betriebs auftretenden Spannungen und/oder Verformungen sowie Mittel, insbesondere Steuerungs- und/oder Regelungsmittel, vorgesehen, um insbesondere während des Betriebs für eine zumindest teilweise Kompensation dieser Spannungen bzw. Verformungen über das bzw. die Stützelemente den Stützkern entsprechend zu verformen.

Die Verstellung der Stützelemente kann also beispielsweise entlang einer Linie und/oder je nach Belastungsverteilung dreidimensional auf die Schalen- oder Zylindermantelverformung abgestimmt werden. Da der auf dem stehenden Stützkern gelagerte Zylindermantel zwar auch axial gehalten, jedoch mit dem Stützkern nicht verbunden werden muss, sind grundsätzlich auch unterschiedliche Wärmedehnungen des rotierenden Zylindermantels und des stehenden Stützkerns in Achsrichtung zulässig bzw. ohne Bedeutung. Es sind also generell unterschiedliche Ausdehnungen in Achsrichtung aufgrund unterschiedlicher Temperaturen und/oder Materialien mit unterschiedlicher Wärmeausdehnung zulässig.

Bevorzugt ist der Zylindermantel über mehrere in Richtung der Zylinderachse aufeinander folgende Lage drehbar an dem Stützkern abgestützt.

Die Lagerung des rotierenden Zylindermantels auf dem drehfesten oder stehenden Kern kann auf herkömmliche Art und Weise über Kugel-, Rollen- oder Tonnenlager oder einer beliebigen Kombination davon, über hydrostatische, hydrodynamische bzw. aerostatische und/oder aerodynamische Lager wie beispielsweise Luftlager oder Heißdampflager erfolgen.

Von Vorteil ist insbesondere auch, wenn der Zylindermantel über Lager drehbar am Stützkern abgestützt ist, denen Schmiermittel zugeführt ist, das gleichzeitig zum Heizen des Zylindermantels oder zum Kühlen des Stützkerns vorgesehen ist.

Das Schmiermedium kann also beispielsweise auch zur Kühlung des Stützkerns verwendet werden, z.B. bei einer Verwendung von Materialien höherer Temperaturempfindlichkeit wie z.B. Kohlefaser mit Harzsystem. Es kann aber auch gleich dem Heizmedium sein, z.B. Wasser und/oder Wasserdampf.

Als Lager können auch Wälzlager oder Gleitlager zum Einsatz kommen.

Gemäß einer bevorzugten praktischen Ausführungsform sind die Lager, über die der Zylindermantel drehbar am Stützkern abgestützt ist, zumindest teilweise insbesondere zur Konstanthaltung des Schmierspaltes und/oder zur Kompensation der unter Last auftretenden Krümmung und/oder Verformung des Stützkerns in Radialrichtung des Zylinders nachstellbar.

Es ist also beispielsweise eine Überwachung der Spannungen und/oder Verformungen des Zylindermantels bzw. des Stützkerns mit entsprechender gesteuerter Verformung des Stützkerns zur Kompensation denkbar. Ist das Verformungsverhalten des Stützkerns aufgrund der Zylinderbelastung hinreichend bekannt, kann auch aufgrund der Betriebsparameter eine Verstellung erfolgen.

Der erfindungsgemäße Zylinder zeichnet sich entsprechend dadurch aus, dass dessen Mantel von einem drehfesten Stützkern durchsetzt und drehbar an diesem abgestützt ist. Im Übrigen kann dieser Zylinder insbesondere so ausgeführt sein, wie dies weiter oben angegeben ist.

Vorteilhafterweise ist das äußere Pressband impermeabel ausgeführt. Dies ist insbesondere bei der Anwendung einer Druckhaube als Druckvorrichtung günstig.

In einer bevorzugten Ausführung wird die Faserstoffbahn zwischen dem äußeren Pressband und wenigstens einem zwischen diesem und der Faserstoffbahn angeordneten, der Aufnahme von Feuchtigkeit dienenden porösen Bespannung geführt. Bei dieser Anordnung wird über das kältere Fluid in der Druckhaube der aus der Faserstoffbahn verdampfte Wasserdampf in der porösen Bespannung kondensiert.

Hierfür wird der beheizbare Zylinder zusammen mit der die Faserstoffbahn umschlingenden porösen Bespannung und des äußeren Pressbandes durch eine Druckvorrichtung beaufschlagt.

Die Druckvorrichtung kann als Druckhaube ausgebildet sein. Dies ist für die Trocknung nach dem Kondensationsprinzip, wie es bei der Ausführung "BoostDryer" zur Anwendung kommt, vorteilhaft.

Die Druckvorrichtung kann auch als Bandpresse ausgebildet ist. Hierfür ist vorzugsweise ein äußeres Band vorgesehen, das für hohe Zugspannungen ausgelegt ist. Durch die Zugspannung kann Druck im Bereich der Umschlingung des Zylinders auf die Faserstoffbahn und/oder die Bespannungen ausgeübt werden.

Weitere Merkmale und Vorteile der Erfindung ergeben sich aus der Zeichnung. In dieser zeigt die einzige Figur einen Zylinder 10 für eine Trocknungsanordnung zum Trocknen einer laufenden Faserstoffbahn, bei der sich insbesondere um eine Papier-, Karton- oder Tissuebahn handeln kann.

Der Zylinder 10 umfasst einen beheizbaren, drehbaren Mantel 12.

In der betreffenden Trocknungsanordnung kann die Faserstoffbahn zusammen mit einem äußeren impermeablen Pressband und wenigstens einer zwischen diesem und der Faserstoffbahn angeordneten, der Aufnahme von Feuchtigkeit dienenden porösen Bespannung um den Zylinder 10 geführt sein. In der betreffenden Trocknungsanordnung kann zudem wenigstens eine Druckhaube zur Beaufschlagung des den beheizbaren Zylinder 10 zusammen mit der porösen Bespannung und der Faserstoffbahn umschlingenden äußeren Pressbandes vorgesehen sein.

Der Zylindermantel 12 ist von einem drehfesten Stützkern 14 durchsetzt und drehbar an diesem abgestützt.

Dabei kann der Stützkern 14 insbesondere fest mit einer dem Zylinder 10 zugeordneten Stuhlung verbunden sein. Beim vorliegenden Ausführungsbeispiel ist der Stützkern 14 an seinen beiden Enden jeweils über einen Anschlussflansch 16 fest mit der Stuhlung verbunden.

Der Stützkern 14 kann aus mehreren Segmenten zusammengesetzt sein.

Der Stützkern 14 kann eine zumindest im Wesentlichen zylindrische Form oder auch eine Vorkrümmung besitzen.

Wie anhand der einzigen Figur zu erkennen ist, kann der Stützkern 14 insbesondere hohl sein.

Im Innern des hohlen Stützkerns 14 kann wenigstens ein sich vorzugsweise quer zur Zylinderachse 18 erstreckendes Stützelement 20 angeordnet sein, bei dem es sich insbesondere um eine Strebe oder dergleichen handeln kann. Bevorzugt sind mehrere in Richtung der Zylinderachse 18 aufeinander folgende, sich vorzugsweise jeweils quer zur Zylinderachse 18 erstreckende Stützelemente 20 vorgesehen.

Die Stützelemente 20 können zumindest teilweise variabel einstellbar sein. Dabei können das bzw. die Stützelemente 20 insbesondere zur Einstellung einer jeweiligen vorgebbaren Vorkrümmung des Zylindermantels 12 entsprechend variabel einstellbar sein.

Es können (nicht gezeigte) Mittel vorgesehen sein, um die Einstellung des bzw. der Stützelemente 14 insbesondere automatisch auf die im Betrieb am Zylinder 10 auftretende Belastungsverteilung entlang einer Linie, vorzugsweise entlang der Zylinderachse 18, und/oder dreidimensional auf die im Betrieb auftretende Zylindermantelverformung abzustimmen.

Dabei können insbesondere Mittel zur beispielsweise automatischen Überwachung der im Zylindermantel 12 und/oder im Stützkern 14 während des Betriebs auftretenden Spannungen und/oder Verformungen sowie Mittel, insbesondere Steuerungs- und/oder Regelungsmittel, vorgesehen sein, um insbesondere während des Betriebs für eine zumindest teilweise Kompensation dieser Spannungen bzw. Verformungen über das bzw. die Stützelemente 20 den Stützkern 14 entsprechend zu verformen.

Wie anhand der einzigen Figur zu erkennen ist, kann der Zylindermantel 12 über mehrere in Richtung der Zylinderachse 18 aufeinander folgende Lager 22 drehbar an dem Stützkern 14 abgestützt sein.

Das den Lagern 22 zugeführte Schmiermittel kann gleichzeitig zum Heizen des Zylindermantels 12 oder zum Kühlen des Stützkerns 14 vorgesehen sein.

Zudem können die Lager 22 zumindest teilweise zumindest insbesondere zur Konstanthaltung des Schmierspalts und/oder zur Kompensation der unter Last auftretenden Krümmung und/oder Verformung des Stützkerns 14 in Radialrichtung des Zylinders 10 nachstellbar sein.

Beim vorliegenden Ausführungsbeispiel gemäß der einzigen Figur ist der Stützkern 14 also über die Anschlussflansche 16 fest mit der Stuhlung verbunden. Der Stützkern 14 wird durch Stützelemente 20 in Form von Streben verstärkt, die auch verstellbar ausgeführt sein können, um dem Stützkern 14 eine entsprechende Vorkrümmung zu geben, die dann unter Belastung durch eine unsymmetrische Haubendruckbelastung wieder kompensiert wird. Die Stützelemente 20 können also fix bzw. fest oder variabel einstellbar ausgeführt sein.

Der rotierende Zylindermantel 12, d.h. die Außenschale, die die Belastung aus dem Haubendruck über die Lager 22 auf den stehenden Stützkern 14 weiterleitet, wird aufgrund der steiferen Bauweise des Stützkerns 14 geringer gekrümmt oder verformt und erfährt daher während der Drehbewegung eine geringere Biegewechselspannung. Dadurch kann der Zylindermantel 12 für eine optimale Wärmeleitung entsprechend dünn ausgelegt werden, so dass er auch durch geringere Wärmespannungen belastet wird. Das Heizmedium 24 kann axial durch den Zylindermantel 12 strömen, aber auch radial durch die Lager 22 und/oder den Stützkern 14 zugeführt und/oder abgeführt werden.

Das Schmiermittel für die Lager 22 kann auch zum Heizen und/oder Kühlen des Stützkerns 14 und/oder des Zylindermantels 12 bzw. Außenschale verwendet werden. Der Zylindermantel 12 muss also nicht mehr zwangsläufig wie in der einzigen Figur dargestellt als Kammer ausgeführt sein.

Bei unterschiedlichen Dehnungen von Zylindermantel 12 und Stützkern 14 bei entsprechenden Betriebszuständen kann es erforderlich sein, eine Nachstellmöglichkeit der Lager 22 in radialer Richtung vorzusehen, um den Schmierspalt konstant zu halten. Diese Nachstellmöglichkeit kann auch zur Kompensation der Krümmung und/oder Verformung des Stützkerns 14 unter Last genutzt werden.

### Bezugszeichenliste

- 10: Zylinder
- 12: Zylindermantel
- 14: Stützkern
- 16: Anschlussflansch
- 18: Zylinderachse
- 20: Stützelement
- 22: Lager
- 24: Heizmedium

## Patentansprüche

1. Trocknungsanordnung zum Trocknen einer laufenden Faserstoffbahn, insbesondere Papier-, Karton- oder Tissuebahn, mit einem beheizbaren, einen drehbaren Mantel (12) umfassenden Zylinder (10), insbesondere Trockenzylinder, um den die Faserstoffbahn zwischen diesem und mit einem äußeren Pressband geführt ist, sowie mit wenigstens einer Druckvorrichtung zur Beaufschlagung des den beheizbaren Zylinder (10) zusammen mit der Faserstoffbahn umschlingenden äußeren Pressbandes,
**dadurch gekennzeichnet,**
**dass** der Zylindermantel (12) von einem drehfesten Stützkern (14) durchsetzt und drehbar an diesem abgestützt ist.

2. Trocknungsanordnung nach Anspruch 1,
**dadurch gekennzeichnet,**
**dass** der Stützkern (14) fest mit einer dem Zylinder (10) zugeordneten Stuhlung verbunden ist.

3. Trocknungsanordnung nach Anspruch 1 oder 2,
**dadurch gekennzeichnet,**
**dass** der Stützkern (14) aus mehreren Segmenten zusammengesetzt ist.

4. Trocknungsanordnung nach einem der vorhergehenden Ansprüche,
**dadurch gekennzeichnet,**
**dass** der Stützkern (14) eine zumindest im Wesentlichen zylindrische Form besitzt.

5. Trocknungsanordnung nach einem der Ansprüche 1 bis 3,
**dadurch gekennzeichnet,**
**dass** der Stützkern (14) eine Vorkrümmung besitzt.

6. Trocknungsanordnung nach einem der vorhergehenden Ansprüche,
**dadurch gekennzeichnet,**
**dass** der Stützkern (14) hohl ist.

7. Trocknungsanordnung nach einem der vorhergehenden Ansprüche,
**dadurch gekennzeichnet,**
**dass** im Innern des hohlen Stützkerns (14) wenigstens ein sich vorzugsweise quer zur Zylinderachse (18) erstreckendes Stützelement (20), insbesondere Strebe, angeordnet ist.

8. Trocknungsanordnung nach Anspruch 7,
**dadurch gekennzeichnet,**
**dass** mehrere in Richtung der Zylinderachse (18) aufeinander folgende, sich vorzugsweise jeweils quer zur Zylinderachse (18) erstreckende Stützelemente (20) vorgesehen sind.

9. Trocknungsanordnung nach Anspruch 7 oder 8,
**dadurch gekennzeichnet,**
**dass** wenigstens ein Stützelement (20) variabel einstellbar ist.

10. Trocknungsanordnung nach Anspruch 9,
**dadurch gekennzeichnet,**
**dass** das bzw. die Stützelemente (20) zur Einstellung einer jeweiligen vorgebbaren Vorkrümmung des Zylindermantels (12) entsprechend variabel einstellbar sind.

11. Trocknungsanordnung nach einem der vorhergehenden Ansprüche,
**dadurch gekennzeichnet,**
**dass** Mittel vorgesehen sind, um die Einstellung des bzw. der Stützelemente (14) insbesondere automatisch auf die im Betrieb am Zylinder (10) auftretende Belastungsverteilung entlang einer Linie, vorzugsweise entlang der Zylinderachse (18), und/oder dreidimensional auf die im Betrieb auftretende Zylindermantelverformung abzustimmen.

12. Trocknungsanordnung nach Anspruch 13,
**dadurch gekennzeichnet,**
**dass** Mittel zur insbesondere automatischen Überwachung der im Zylindermantel (12) und/oder im Stützkern (14) während des Betriebs auftretenden Spannungen und/oder Verformungen sowie Mittel, insbesondere Steuerungs- und/oder Regelungsmittel, vorgesehen sind, um insbesondere während des Betriebs für eine zumindest teilweise Kompensation dieser Spannungen bzw. Verformungen über das bzw. die Stützelemente (20) den Stützkern (14) entsprechend zu verformen.

13. Trocknungsanordnung nach einem der vorhergehenden Ansprüche,
**dadurch gekennzeichnet,**
**dass** der Zylindermantel (12) über mehrere in Richtung der Zylinderachse (18) aufeinander folgende Lager (22) drehbar an dem Stützkern (14) abgestützt ist.

14. Trocknungsanordnung nach einem der vorhergehenden Ansprüche,
**dadurch gekennzeichnet,**
**dass** der Zylindermantel (12) über Lager (22) drehbar am Stützkern (14) abgestützt ist, denen Schmiermittel zugeführt ist, das gleichzeitig zum Heizen des Zylindermantels (12) oder zum Kühlen des Stützkerns (14) vorgesehen ist.

15. Trocknungsanordnung nach einem der vorhergehenden Ansprüche,
**dadurch gekennzeichnet,**
**dass** die Lager (22), über die der Zylindermantel (12) drehbar am Stützkern (14) abgestützt ist, zumindest teilweise insbesondere zur Konstanthaltung des Schmierspaltes und/oder zur Kompensation der unter Last auftretenden Krümmung und/oder Verformung des Stützkerns (14) in Radialrichtung des Zylinders (10) nachstellbar sind.

16. Zylinder (10) für eine Trocknungsanordnung nach einem der vorhergehenden Ansprüche, mit einem beheizbaren, drehbaren Mantel (12),
**dadurch gekennzeichnet,**
**dass** der Zylindermantel (12) von einem drehfesten Stützkern (14) durchsetzt und drehbar an diesem abgestützt ist.

17. Trocknungsanordnung nach Anspruch 1,
**dadurch gekennzeichnet,**
**dass** das äußere Pressband impermeabel ist.

18. Trocknungsanordnung nach Anspruch 1,
**dadurch gekennzeichnet,**
**dass** die Faserstoffbahn zwischen dem äußeren Pressband und wenigstens einem zwischen diesem und der Faserstoffbahn angeordneten, der Aufnahme von Feuchtigkeit dienenden porösen Bespannung geführt ist.

19. Trocknungsanordnung nach Anspruch 18,
**dadurch gekennzeichnet,**
**dass** sie wenigstens eine Druckvorrichtung zur Beaufschlagung des den beheizbaren Zylinder (10) zusammen mit der porösen Bespannung und der Faserstoffbahn umschlingenden äußeren Pressbandes aufweist.

20. Trocknungsanordnung nach Anspruch 1,
**dadurch gekennzeichnet,**
**dass** die Druckvorrichtung als Druckhaube ausgebildet ist.

21. Trocknungsanordnung nach Anspruch 1,
**dadurch gekennzeichnet,**
**dass** die Druckvorrichtung als Bandpresse ausgebildet ist.
